# EUROPÄISCHE PATENTSCHRIFT

(11) **EP 1 795 668 B1**
(45) Veröffentlichungstag und Bekanntmachung des Hinweises auf die Patenterteilung: **02.06.2010**
(21) Anmeldenummer: 05026745.9
(22) Anmeldetag: 07.12.2005
(51) Int. Cl.: E04F 15/02, E04B 1/94

(54) **Fussbodenpaneel mit einer feuerhemmenden Schicht**
Floor panel with a fire-retardant layer
Panneau de plancher avec une couche ignifuge

(43) Veröffentlichungstag der Anmeldung: 13.06.2007
(73) Patentinhaber: BERRY FINANCE NV, 8780 Oostrozebeke (BE)
(72) Erfinder: Boucké, Eddy, 8930 Menen (BE)
(74) Vertreter: Grünecker, Kinkeldey, Stockmair & Schwanhäusser Anwaltssozietät

(56) Entgegenhaltungen:
- EP-A- 1 493 878
- WO-A1-97/47834
- GB-A- 2 053 798
- US-A1- 2002 160 680
- US-A1- 2003 022 577

## Beschreibung

Die Erfindung bezieht sich auf Fußbodenpaneel mit einem Schichtaufbau der im Oberbegriff von Anspruch 1 erläuterten Art.

Fußbodenpaneele, die aus Schichten aufgebaut sind, sogenannte Laminatfußböden, sind in großer Zahl bekannt. Sie bestehen meist aus einem Kem aus einer druckfesten Holzwerkstoffplatte (HDF oder MDF), einer Ausgleichsschicht, einer Schicht aus einem Dekorpapier und einer oberen verschleißfesten Schicht, die meist aus einem ausgehärteten, äußerst widerstandsfähigen Lack oder Harz besteht. Die Feuerfestigkeit dieser Fußbodenpaneele ist jedoch nur unzureichend gegeben.

Ein im Oberbegriff des Anspruchs 1 berücksichtigtes Fußbodenpaneel mit Schichtaufbau ist aus der EP 1 493 878 bekannt. Diese Druckschrift beschreibt ein Fußbodenpaneel mit einem mechanischen Verriegelungssystem und einer Brandschutzbeschichtung, die nur auf der Unterseite des Bodenpaneels aufgebracht ist. Die Brandschutzbeschichtung besteht aus einem Gemisch aus Magnesiumoxyd und Ammoniumpolyphosphat und endet in einem an der Unterseite vorgesehenen Spalt ohne Anschluss an benachbarte Paneele.

Es zeigt die US 2003/0022577 ein feuerresistentes Paneel, mit einem Kern, der aus imprägniertem oder beschichtetem Substratmaterial aus gewebten oder ungewebten Textilmaterialien aus organischen Fasern oder Papier besteht; das Paneel besteht somit überwiegend aus feuerbeständigem Material. Das Paneel ist nicht mit mechanischen Verriegelungssystemen versehen, so dass offensichtlich die Feuerbeständigkeit der Stirnseiten kein Problem darstellt.

Die US 2002/0160680 beschreibt ein dekoratives Laminat, das ebenfalls nicht mit einem mechanischen Verriegelungssystem versehen ist. Der Schichtaufbau dieses Laminats enthält eine Kernschicht aus PETG oder einem anderen polymeren Material und eine Dekorschicht. In einem Ausführungsbeispiel ist zwischen zwei PETG-Schichten eine Glasfaserschicht als Teil des Kerns eingefügt. Der Kern mit der darauf befindlichen dekorativen Schicht kann weiterhin auf einem Substrat befestigt sein, das auch einen Holzwerkstoff enthalten kann.

Die GB 3 053 798 beschreibt ein Laminat für den Brandschutz von Konstruktionsmaterialien, das besonders leichtgewichtig ausgebildet sein soll. Zu diesem Zweck enthält das Laminat eine mit Harz getränkte Faserschicht, die auch dekorativen Zwecken dient, und besteht hauptsächlich aus feuerresistenten Fasern, wie beispielsweise Glasfasern. Der Schichtaufbau enthält weiterhin ein Substrat, das entflammbar sein kann und beispielsweise aus Holzwerkstoff besteht. Zwischen dem Substrat und der harzgetränkten Faserschicht befindet sich eine dünne Metallfolie. Die Verwendung für ein Fußbodenlaminat ist nicht beschrieben.

Die WO-A-97147834 zeigt ein Fußbodenpaneel mit einem Kern, auf dem über eine Zwischenschicht eine Dekorschicht und eine Deck-Schutz-Schicht aufgebracht sind. Das Paneel ist mit mechanischen Verriegelungen versehen. Eine feuerhemmende Schicht ist nicht vorgesehen.

Der Erfindung liegt somit die Aufgabe zugrunde, ein Fußbodenpaneel mit einer erhöhten Widerstandsfähigkeit gegen Feuer zu schaffen.

Die Aufgabe wird durch die im Anspruch 1 angegebenen Merkmale gelöst.

Durch die erfindungsgemäße feuerhemmende Schicht wird auf einfache Weise ein Fußbodenpaneel mit einer verbesserten Feuerfestigkeit geschaffen.

Durch die Anordnung der feuerhemmenden Schicht zwischen einer Dekorschicht und einem Kern, liegt die feuerhemmende Schicht im Schichtaufbau des Fußbodenpaneels möglichst weit in Richtung der Oberseite, da die Feuerbelastung in den überwiegenden Fällen von dieser Seite her erfolgt. .

Zweckmäßigerweise besteht die feuerhemmende Schicht aus einem nicht brennbaren Material, unter Umständen kann jedoch auch ein schwer entflammbares Material eingesetzt werden.

Ein bevorzugtes Material für die feuerhemmende Schicht ist eine Fasermatte, insbesondere eine Glasfasermatte. Die Glasfasermatte hat den weiteren Vorteil, dass sie die Schlagfestigkeit des Fußbodenpaneels erhöht.

Wird die feuerhemmende Schicht mit einer Imprägnierung aus einem Bindemittel versehen, so wird die Anbindung an benachbarte Schichten verbessert. Ein bevorzugtes Imprägnierungsmittel ist Melaminharz, das üblicherweise zum Verbinden der Schichten von Fußbodenpaneelen untereinander eingesetzt wird.

Die feuerhemmende Schicht sollte eine ausreichende Dicke aufweisen, um ihre feuerhemmende Wirkung zu entfalten. Bevorzugt ist eine Dicke zwischen 0,01 und 3 mm.

Eine Ausführungsbeispiel der Erfindung wird nachfolgend anhand der Zeichnungen näher erläutert. Es zeigen:
- Fig. 1: eine schematische, perspektivische Teildarstellung eines erfindungsgemäßen Fußbodenpaneels, und
- Fig. 2: das herausvergrößerte Detail A aus Fig. 1.

Fig. 1 zeigt ein erfindungsgemäß ausgerüstetes Fußbodenpaneel 1. Das erfindungsgemäße Fußbodenpaneel 1 ist im dargestellten Ausführungsbeispiel als rechteckige Platte ausgebildet, die an wenigstens zwei gegenüberliegenden Seiten mit einem mechanischen Verriegelungssystem 2 versehen ist. Im dargestellten Ausführungsbeispiel enthält das Verriegelungssystem 2 ein erstes Profil 2a und ein korrespondierendes zweites Profil 2b, die sich jeweils entlang gegenüberliegender Längskanten des Fußbodenpaneels 1 erstrecken und so ausgebildet sind, dass das erste Profil 2a eines Fußbodenpaneels und das zweite Profil 2b eines anliegenden, weiteren Fußbodenpaneels miteinander auf geeignete Weise so verbunden werden können, dass die Fußbodenpaneele 1 im Fußbodenverbund sowohl horizontal als auch vertikal verriegelt sind. Derartige mechanische Verriegelungsprofile sind in großer Zahl bekannt; und die Erfindung ist weder auf die spezielle Konstruktion der Verriegelungsprofile noch auf die spezielle Konstruktion irgendwelcher Verbindungselemente zwischen den einzelnen Fußbodenpaneelen 1 beschränkt. Vielmehr kann die Erfindung sowohl bei den dargestellten mechanischen Verriegelungssystemen als auch bei Verriegelungssystemen ohne horizontale Verriegelung, wie beispielsweise Nut- und Feder-Bretter ausgebildet sein. Weiterhin können die Verriegelungssysteme, wie dargestellt, Profile an zwei gegenüberliegenden, oder aber an allen Seiten des Fußbodenpaneels aufweisen.

Das Fußbodenpaneel 1 ist bevorzugt ein sogenanntes Laminat und enthält einen Schichtaufbau 3. Der Schichtaufbau 3 umfasst einen Kern 4, der eine Holzwerkstoffplatte höherer Festigkeit, wie beispielsweise eine HDF- oder eine MDF-Platte. Der Schichtaufbau 3 enthält weiterhin eine Dekorschicht 5. Die Dekorschicht 5 besteht meist aus einer Schicht aus Papier oder anderem Material, die ein aufgedrucktes oder anderweitig erzeugtes Dekor aufweist. Als Dekorschicht für das Fußbodenpaneel 1 der vorliegenden Erfindung kann jede im Stand der Technik bekannte Dekorschicht vorgesehen sein. Die Dekorschicht 5 ist bevorzugt durch eine Schutzschicht 6 abgedeckt. Als Schutzschicht 6 für das Fußbodenpaneel 1 der vorliegenden Erfindung kann jede bekannte Schutzschicht für Fußbodenpaneele eingesetzt werden, wie z.B. eine widerstandsfähige Lack- oder Harzbeschichtung.

Der Schichtaufbau 3 des erfindungsgemäßen Fußbodenpaneels 1 enthält weiterhin eine feuerhemmende Schicht 7. Die feuerhemmende Schicht 7 besteht aus einem Material, das geeignet ist, das Entflammen der feuerabgewandten Seite des Paneels zu hemmen, d.h., je nach Brandeinwirkung, entweder zu verhindern oder stark zu verzögern. Durch die feuerhemmende Schicht 7 kann das Fußbodenpaneel 1 in eine höhere Brandschutzklasse (z.B. nach DIN EN13051 -1) klassifiziert werden, als dies bei einem Fußbodenpaneel ohne die Schicht 7 aber ansonsten mit gleichem Aufbau der Fall wäre. Die feuerhemmende Schicht 7 besteht aus einem nicht brennbaren Material. Die feuerhemmende Schicht 7 liegt als Matte (Gewebe oder Vlies) aus Glasfasern vor. Die Dicke der feuerhemmenden Schicht 7 kann an den speziellen Anwendungszweck und/oder die gewünschte Brandschutzklassifikation und/oder die verwendeten Materialien angepasst werden und liegt bevorzugt zwischen 0,01 und 3 mm, insbesondere bevorzugt zwischen 0,05 bis 1 mm. Besonders bevorzugt wird als feuerhemmende Schicht 7 eine Glasfasermatte mit den folgenden Merkmalen eingesetzt.

**TABELLE 1**

| **Produktmerkmale und Prüfungsverfahren** | | | | |
|---|---|---|---|---|
| **Eigenschaft** | | **Bezugnahme auf Prüfungsverfahren** | **Einheit** | **Spezifikation (nominal)** |
| Flächengewicht | | ISO 536 | g/m² | 50 |
| Glühverlust | | ISO 1887 | % | 22 |
| Zugfestigkeit | md | ISO 1924/2 | N/50 mm | >190 |
| | cmd | | N/50 MM | >160 |
| Luftporosität | | bei 100 Pa | l/m²/S | 2000 |

Das Produkt besteht aus Glasfasern mit einer nominalen Länge von 6 mm und einem nominalen Durchmesser von 10 bis 11 µm. Die Glasfasermatte ist mit Polyvinylalkohol gebunden.

Die feuerhemmende Schicht 7 wird im Schichtaufbau 3 möglichst weit oben, d.h. möglichst nahe an der dem Raum, in dem das Fußbodenpaneel 1 verlegt wird, zugewandten Seite des Fußbodenpaneels 1 angeordnet, d.h zwischen der Dekorschicht 5 und dem Kern 4; und ist vom Raum, in dem das Fußbodenpaneel 1 verlegt werden soll, lediglich durch die Deckschicht 6 und die Dekorschicht 5, die beide relativ dünn sind, getrennt. Auf diese Weise wird der dicke, brennbare Kern 4 optimal gegen einen Brand im Verlegungsraum abgeschirmt.

Die feuerhemmende Schicht 7 erstreckt sich über die gesamte Breite des Kems 4 und endet jeweils an Stimseiten, dargestellt sind lediglich die gegenüberliegenden Stimseiten 4a, 4b, des Kems 4, die im fertigen Fußbodenbelag an entsprechende Stirnseiten der benachbarten Fußbodenpaneele anstoßen, so dass sich eine lückenlos über den Fußbodenbelag erstreckende, feuerhemmende Schicht 7 ausbildet.

In Abwandlung des beschriebenen und gezeichneten Ausführungsbeispiels kann das Fußbodenpaneel 1 weitere Schichten . So kann beispielsweise an der der Deckschicht 6 abgewandten Seite des Kems, oder im Kern eine Trittschall-Dämmschicht vorgesehen sein.

Das Material für die feuerhemmende Schicht 7 sollte bevorzugt so ausgewählt werden, dass die feuerhemmende Schicht möglichst wenig oder keine zusätzlichen Herstellungsschritte erfordert. Dies wird beispielsweise dadurch erreicht, dass die feuerhemmende Schicht 7, aus der Glasfasermatte , mit einer Imprägnierung versehen wird, die Melaminharz enthält, das beim Herstellen von Fußboden paneelen als Imprägniermittel für die Dekorschicht verwendet wird. Durch die Verwendung des gleichen Imprägnierungsmittels für Dekor- und feuerhemmende Schicht ist es möglich, die feuerhemmende Schicht 7 zusammen beispielsweise mit der Dekorschicht 5 durch Anwendung von Druck und/oder Wärme mit dem Kern 4 zu verpressen. Dadurch wird kein zusätzlicher Befestigungsschritt zum Befestigen der feuerhemmenden Schicht 7 im Schichtaufbau 3 erforderlich. Die Imprägnierung der Glasfasermatte, mit Melamin kann weiterhin zu einer Erhöhung der Festigkeit (z.B. gegen Eindrücken durch größere punktförmig aufgebrachte Lasten) führen. Es ist jedoch auch möglich, die feuerhemmende Schicht durch andere Maßnamen, z.B. durch Verkleben, im Schichtaufbau zu befestigen.

## Patentansprüche

1. Fußbodenpaneel (1) mit einem Schichtaufbau (3) in Form einer rechteckigen Platte mit einem an wenigstens zwei gegenüberliegenden Seiten vorgesehenen mechanischen Verriegelungssystem (2), wobei das Paneel (1) eine Dekorschicht (5), einen Kern (4) und eine im Schichtaufbau (3) vorgesehene feuerhemmende Schicht (7) enthält, und wobei der Kern (4) eine Holzwerkstoffplatte höherer Festigkeit, insbesondere eine HDF oder MDF Platte enthält, **dadurch gekennzeichnet, dass** die feuerhemmende Schicht (7) zwischen der Dekorschicht (5) und dem Kern (4), unmittelbar unter der Dekorschicht (5) und unmittelbar über dem Kern, angeordnet ist, sich über die gesamte Breite des Kerns (4) erstreckt und an den Stirnseiten an Stoßkantenbereichen (8a) endet, die zum Anstoßen an benachbarte Paneele im Fußbodenbelag ausgebildet sind, um eine sich lückenlos über den Fußbodenbelag erstreckende feuerhemmende Schicht auszubilden.

2. Fußbodenpaneel nach Anspruch 1, **dadurch gekennzeichnet, dass** die feuerhemmende Schicht (7) nicht brennbares Material enthält.

3. Fußbodenpaneel nach Anspruch 1 oder 2, **dadurch gekennzeichnet, dass** die feuerhemmende Schicht (7) eine Fasermatte enthält.

4. Fußbodenpaneel nach einem der Ansprüche 1 bis 3, **dadurch gekennzeichnet, dass** die feuerhemmende Schicht (7) eine Glasfasermatte enthält.

5. Fußbodenpaneel nach einem der Ansprüche 1 bis 4, **dadurch gekenntzeichnet, dass** die feuerhemmende Schicht (7) eine Imprägnierung enthält.

6. Fußbodenpaneel nach Anspruch 5, **dadurch gekenntzeichnet, dass** die Imprägnierung Melaminharz enthält.

7. Fußbodenpaneel nach einem der Ansprüche 1 bis 6, **dadurch gekennzeichnet, dass** die feuerhemmende Schicht (7) eine Dicke zwischen 0,01 und 3 mm aufweist.

## Claims

1. Floor panel (1) with a layer structure (3) in the form of a rectangular sheet with a mechanical locking system (2) provided on at least two opposite sides, wherein the panel (1) contains a decorative layer (5), a core (4) and a fire-retardant layer (7) provided in the layer structure (3), and wherein the core (4) contains a sheet of wood-based material of higher strength, in particular an HDF or MDF sheet, **characterised in that** the fire-retardant layer (7) is arranged between the decorative layer (5) and the core (4), directly below the decorative layer (5) and directly above the core, extends over the entire width of the core (4) and ends at the faces at impact edge areas (8a) which are developed to abut on adjoining panels in the floor covering to form a fire-retardant layer extending without gaps over the floor covering.

2. Floor panel according to claim 1, **characterised in that** the fire-retardant layer (7) contains non-flammable material.

3. Floor panel according to claim 1 or 2, **characterised in that** the fire-retardant layer (7) contains a fibre mat.

4. Floor panel according to one of claims 1 to 3, **characterised in that** the fire-retardant layer (7) contains a glass fibre mat.

5. Floor panel according to one of claims 1 to 4, **characterised in that** the fire-retardant layer (7) contains an impregnation.

6. Floor panel according to claim 5, **characterised in that** the impregnation contains melamine resin.

7. Floor panel according to one of claims 1 to 6, **characterised in that** the fire-retardant layer (7) has a thickness of between 0.01 and 3 mm.

## Revendications

1. Panneau de revêtement de sol (1) avec une structure stratifiée (3), sous la forme d'une plaque rectangulaire, avec un système de verrouillage mécanique (2) prévu sur au moins deux côtés opposés, le panneau (1) comprenant une couche décorative (5), un noyau (4) et une couche ignifuge (7) prévue dans la structure stratifiée (3), et le noyau (4) comprenant une plaque à base de bois de résistance supérieure, en particulier une plaque HDF ou MDF, **caractérisé en ce que** la couche ignifuge (7) est disposée entre la couche décorative (5) et le noyau (4), directement sous la couche décorative (5) et directement sur le noyau, en s'étendant sur toute la largeur du noyau (4) et en se terminant dans des régions d'arêtes de joint (8a) dans les faces frontales, conçues pour buter contre des panneaux voisins dans le revêtement de sol, afin de former une couche ignifuge s'étendant sans interstices sur le revêtement de sol.

2. Panneau de revêtement de sol selon la revendication 1, **caractérisé en ce que** la couche ignifuge (7) comprend un matériau non combustible.

3. Panneau de revêtement de sol selon l'une des revendications 1 ou 2, **caractérisé en ce que** la couche ignifuge (7) comprend un tapis de fibres.

4. Panneau de revêtement de sol selon l'une des revendications 1 à 3, **caractérisé en ce que** la couche ignifuge (7) comprend un tapis de fibres de verre.

5. Panneau de revêtement de sol selon l'une des revendications 1 à 4, **caractérisé en ce que** la couche ignifuge (7) comprend une imprégnation.

6. Panneau de revêtement de sol selon la revendication 5, **caractérisé en ce que** l'imprégnation contient une résine de mélamine.

7. Panneau de revêtement de sol selon l'une des revendications 1 à 6, **caractérisé en ce que** la couche ignifuge (7) présente une épaisseur comprise entre 0,01 et 3 mm.
